# EUROPÄISCHE PATENTSCHRIFT

(11) **EP 1 674 797 B1**
(45) Veröffentlichungstag und Bekanntmachung des Hinweises auf die Patenterteilung: **24.06.2020**
(21) Anmeldenummer: 05109924.0
(22) Anmeldetag: 25.10.2005
(51) Int. Cl.: F24C 7/08, D06F 39/00, F25D 29/00, H05B 1/02

(54) **HAUSGERÄT**
HOUSEHOLD APPLIANCE
APPAREIL MÉNAGER

(30) Priorität: 23.12.2004 DE 102004062239
(43) Veröffentlichungstag der Anmeldung: 28.06.2006
(73) Patentinhaber: BSH Hausgeräte GmbH, 81739 München (DE)
(72) Erfinder: Maier, Thomas, 84518, Garching/Alz (DE)

(56) Entgegenhaltungen:
- EP-A2- 0 432 080
- EP-A2- 0 687 131
- EP-A2- 1 003 353
- EP-A2- 1 083 476
- WO-A1-00/01418
- JP-A- H02 119 091
- JP-B2- 3 422 018
- US-A- 5 005 123
- US-A- 5 289 158
- US-A1- 2002 125 246
- US-A1- 2004 254 654
- US-B1- 6 696 676

## Beschreibung

Die Erfindung geht aus von einem Hausgerät nach dem Oberbegriff des Anspruchs 1.

Es sind Hausgeräte mit Hausgerätevorrichtungen bekannt, die einen Mikroprozessor aufweisen, der dazu vorgesehen ist, sich selbst in einen Stand-by-Modus zu versetzen, um den Energieverbrauch zu reduzieren.

EP 0 687 131 A2 offenbart eine elektronische Steuerungsanordnung für ein Elektrowärmegerät mit mehreren, getrennt beheizbaren elektrischen Verbrauchern, insbesondere Kochstellen, enthält einen elektronischen Hauptschalter, der eine eigene Stromversorgung aufweist. Dem Hauptschalter nachgeordnet ist eine Steuereinheit, die für jeden elektrischen Verbraucher je eine Steueruntereinheit aufweist. Die Steuereinheit kann für jede Kochstelle einen Temperaturfühler aufweisen, der dann anspricht, wenn die Steuereinheit an dieser Stelle zu warm wird.

EP 0 432 080 A2 offenbart ein interaktives Kontroll- und Auswahlsystem für einen Haushaltsofen. Das System sieht eine Ofensteuerung vor, die es ermöglicht, sowohl manuell als auch durch Auswahl von voreingestellten Rezepten verschiedene am Kochen beteiligte Garabschnitte auszuführen. Innerhalb der Stromversorgung ist eine Netzfehlerdetektorschaltung und eine Netzbatterie- / Batteriehauptschalterschaltung vorhanden, so dass die Prozesse ausgeführt werden können, um eine Ofensteuerung und Interaktion mit dem Benutzer durch eine Auswahltastatur und einer Flüssigkristallanzeige zu ermöglichen.

EP 1 003 353 A2 offenbart eine Mikrowellenheizvorrichtung, die in einem von zwei Modi arbeitet, nämlich einem ersten Modus und einem zweiten Modus, die ermöglichen, dass unterschiedliche Mengen an elektrischer Energie an eine Last geliefert werden. So kann eine Spannung, die an eine Primärspule eines Transformators angelegt wird, in der zweiten Betriebsart geringer sein als in der ersten Betriebsart.

US 5,289,158 offenbart eine Vorrichtung zum Kombinieren mit einem Standardofen mit darauf befindlichen Brennern und einer damit verbundenen Stromleitung. Die Vorrichtung misst einen Strom durch eine Stromleitung für einen voreingestellten Pegel, und wenn der voreingestellte Pegel erreicht ist, unterbricht sie den Strom und signalisiert, wann eine Stromunterbrechung aufgetreten ist.

US 2002/0125246 A1 offenbart einen Mikrowellenofen, der einen Stromzuführungsteil, einen Garraum, eine Tür des Garraums, ein Magnetron und Hoch- und Niederspannungserzeugungsteile aufweist, die dem Magnetron Spannung zuführen, ferner umfassend einen Türschalter, der an einer Abzweigungsleitung zu den Hoch- und Niederspannungserzeugungsteilen installiert ist, die in Abhängigkeit von dem Öffnen und Schließen der Tür arbeiten und selektiv den Stromzuführungsteil mit den Hoch- und Niederspannungserzeugungsteilen verbinden; einen Energiesparschalter, der eine Verbindung zwischen dem Stromversorgungsteil und dem Niederspannungserzeugungsteil steuert. Eine Steuerung schaltet den Energiesparschalter aus, wenn eine vorbestimmte Zeit verstrichen ist, nachdem das Magnetron den Betrieb beendet hat. Mit dieser Konfiguration kann im Mikrowellenofen eine Energiesparfunktion automatisch ausgewählt und automatisch deaktiviert werden, wenn die Tür geöffnet wird.

US 6,696,676 B1 offenbart einen Ofen. Der Ofen umfasst sowohl Strahlungs-Kochelemente als auch ein Mikrowellen-Kochelement, die so gesteuert werden, dass die Kochzeit in Bezug auf bekannte Strahlungsöfen reduziert wird. Der Ofen ist in einem Schnellkochmodus unter Verwendung von Strahlungs- und Mikrowellenkochelementen, einem Mikrowellenkochmodus, der nur das Magnetron verwendet, und einem Strahlungskochmodus betreibbar, der nur Strahlungslampen verwendet. Zusätzlich und unter Verwendung eines Zeiteinstellungsalgorithmus wird die Gesamtenergie in dem Nahrungsmittel für Eingangsspannungen in einem Bereich zwischen etwa 108 Volt und 132 Volt konstant gehalten, um Nahrungsmittel angemessen zu kochen, selbst wenn die Eingangsspannung variiert.

Weiterer Stand der Technik ist aus EP 1 083 476 A2, US 2004/254654 A1, JP 3 422018 B2 und US 5 005 123 A bekannt.

Die Aufgabe der Erfindung besteht insbesondere darin, ein gattungsgemäßes Hausgerät bereitzustellen, mit dem der Energieverbrauch weiter reduzierbar ist. Die Aufgabe wird erfindungsgemäß durch die Merkmale des Patentanspruchs 1 und 10 gelöst, während vorteilhafte Ausgestaltungen und Weiterbildungen der Erfindung den Nebenansprüchen und Unteransprüchen entnommen werden können.

Die Erfindung geht aus von einem Hausgerät, aufweisend eine Hausgerätevorrichtung mit wenigstens einem Verbraucher, der dazu vorgesehen ist, in einen Stand-by-Modus versetzt zu werden.

Es wird vorgeschlagen, dass die Hausgerätevorrichtung eine Stelleinheit umfasst, die dazu vorgesehen ist, zumindest teilweise unabhängig von einer Energieversorgung den Verbraucher in wenigstens einen Energiesparmodus zu versetzen, in dem der Verbraucher gegenüber im Stand-by-Modus einen geringeren Energieverbrauch aufweist. Dabei soll unter einem "Stand-by-Modus" jeder dem Fachmann als sinnvoll erscheinende Bereitschaftsmodus verstanden werden, beispielsweise ein Modus, in dem Schutzprogramme ablaufen, und insbesondere ein Modus, in dem bereits der Energieverbrauch gegenüber einem Betriebsmodus reduziert ist, und zwar indem zumindest eine Komponente abgeschaltet oder deren Leistung reduziert ist usw. Unter dem "Energiesparmodus" soll insbesondere ein Modus verstanden werden, in dem durch Abschalten wenigstens einer Komponente und/oder durch Reduzierung der Leistung der Energieverbrauch des Verbrauchers unter den im Stand-by-Modus geführt ist. Dabei können auch mehrere verschiedene Energiesparmodi vorgesehen sein, die sich im Energieverbrauch und/oder auch in anderen Merkmalen unterscheiden können. Vorzugsweise ist die Stelleinheit auch dazu vorgesehen, den Verbraucher in den Stand-by-Modus zu versetzten, wodurch eine zusätzliche Stelleinheit eingespart werden kann. Grundsätzlich ist jedoch auch eine zusätzliche Stelleinheit denkbar. Unter "zumindest teilweise unabhängig von einer Energieversorgung" soll in diesem Zusammenhang insbesondere verstanden werden, dass zumindest ein bestimmter Energieversorgungszustand kein zwingendes Kriterium ist, dass der Verbraucher mittels der Stelleinheit in den Energiesparmodus versetzt wird. Ferner soll unter "vorgesehen" insbesondere besonders ausgestattet, ausgelegt und/oder programmiert verstanden werden. Durch die erfindungsgemäße Lösung kann der Energieverbrauch weiter reduziert werden.

Umfasst die Stelleinheit wenigstens einen Prozessor, kann die Stellfunktion besonders einfach integriert werden. Die Stelleinheit kann jedoch auch durch andere, dem Fachmann als sinnvoll erscheinende Einheiten und insbesondere durch andere Verbraucher gebildet sein und kann insbesondere auch mehrere Untereinheiten aufweisen, die beispielsweise jeweils für unterschiedliche Verbraucher zuständig sind.

Gemäß der Erfindung wird vorgeschlagen, dass der Verbraucher wenigstens einen Prozessor umfassen kann, wodurch große Einsparpotentiale erschlossen werden können. Dabei können der Verbraucher und die Stelleinheit zumindest teilweise einstückig ausgeführt sein.

Ferner wird vorgeschlagen, dass die Stelleinheit dazu vorgesehen ist, wenigstens einen Verbraucher abweichend von wenigstens einem anderen Verbraucher, und zwar insbesondere in zeitlicher Hinsicht, in den Energiesparmodus zu versetzen, wodurch flexibel unterschiedliche Prioritäten berücksichtigt und insbesondere hohe Sicherheitsstandards gewährleistet werden können. Insbesondere können mittels einer entsprechenden Ausgestaltung Sicherheitseinheiten, wie beispielsweise eine Fehleranzeigeeinheit, eine Restwärmeanzeigeeinheit usw., gezielt erst nach Vorliegen eines bestimmten Betriebszustands bzw. nach Vorliegen bestimmter Parameter in den Energiesparmodus versetzt werden.

Ferner trägt zu einer hohen Sicherheit bei, wenn die Stelleinheit zur Berücksichtigung wenigstens einer Fehlerkenngröße vorgesehen ist. Bei Vorliegen einer Fehlerkenngröße kann insbesondere gezielt vermieden werden, dass ein oder mehrere Verbraucher in den Energiesparmodus versetzt werden.

In einer weiteren Ausgestaltung der Erfindung wird vorgeschlagen, dass die Stelleinheit dazu vorgesehen ist, wenigstens einen Verbraucher zumindest abhängig von einer temperaturabhängigen Kenngröße in den Energiesparmodus zu versetzen, wie insbesondere eine Restwärmeanzeigeeinheit usw., wodurch temperaturbedingte Risiken, und zwar insbesondere bei Gargeräten, gezielt berücksichtigt werden können.

Umfasst die Hausgerätevorrichtung eine Stelleinheit, die dazu vorgesehen ist, nach wenigstens einer erkannten Energiesparmoduskenngröße zumindest einen Übertrag von Daten, wie beispielsweise eine Anzahl von Betriebsstunden, Daten über aufgetretene Fehler, Daten über Anwendergewohnheiten usw., von einem Speicher in einen anderen Speicher einzuleiten, können weitere Einsparpotentiale erschlossen werden, und zwar insbesondere, indem nach Übertrag der Daten die Energieversorgung für wenigstens einen flüchtigen Speicher, bei dem nach Abschaltung der Energieversorgung die darin gespeicherten Daten verloren sind, unterbrochen werden kann, ohne dass insgesamt Daten verloren gehen. Die Stelleinheit kann dabei getrennt oder einstückig mit der Stelleinheit ausgeführt sein, die dazu dient, die Verbraucher in den Energiesparmodus zu versetzen. Unter einer "Energiesparmoduskenngröße" soll insbesondere eine Kenngröße verstanden werden, die die Stelleinheit dazu veranlasst, den Verbraucher in den Energiesparmodus zu versetzen.

Ferner wird vorgeschlagen, dass der Verbraucher neben wenigstens einer Datenleitung mit einer Signalleitung zumindest zur Aktivierung und/oder besonders vorteilhaft zur Deaktivierung des Energiesparmodus verbunden ist. Die Signalleitung kann gezielt auf die Anforderungen der Aktivierung und/oder insbesondere der Deaktivierung ausgelegt und es kann stets eine sichere Deaktivierung gewährleistet werden. Zudem kann die erfindungsgemäße Lösung durch eine entsprechende Ausgestaltung mit geringem Aufwand in ein bestehendes System integriert werden. Wird dagegen eine bereits vorliegende Datenleitung, vorzugsweise eine vorliegende Busleitung, zur Aktivierung und/oder Deaktivierung des Energiesparmodus genutzt, können zusätzliche Leitungen vermieden und Montageaufwand sowie Kosten können reduziert werden.

Umfasst die Hausgerätevorrichtung eine Stelleinheit, mittels der wenigstens eine Kenngröße des Energiesparmodus von einem Bediener einstellbar ist, kann die Flexibilität der Hausgerätevorrichtung gesteigert und dieselbe kann von einem Bediener gezielt auf seine Anforderungen abgestimmt werden. Die Stelleinheit kann dabei wiederum getrennt oder einstückig mit der Stelleinheit ausgeführt sein, die dazu dient, die Verbraucher in den Energiesparmodus zu versetzen. Unter einer "Kenngröße des Energiesparmodus" soll in diesem Zusammenhang sowohl eine Größe verstanden werden, die sich auf eine Voraussetzung des Energiesparmodus bezieht, beispielsweise nach welcher Zeit dieser aktiviert wird, als auch eine Größe, die eine Einstellung im Energiesparmodus selbst betrifft, beispielsweise inwieweit bestimmte Verbraucher und/oder welche Verbraucher im Energiesparmodus abgeschaltet und/oder in ihrer Leistung reduziert werden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Herd von vorn,
- Fig. 2: eine Prinzipdarstellung einer erfindungsgemäßen Hausgerätevorrichtung des Herds aus Fig. 1 und
- Fig. 3: einen Verlauf eines Energieverbrauchs über der Zeit.

Figur 1 zeigt ein von einem Herd 54 gebildetes Hausgerät, das eine Kochmulde 30 mit vier Kochstellen 32, 34, 36, 38 und einen Backofen 40 mit einem Garraum 42 aufweist, der von einer in einem Gehäuse 44 angeordneten Backofenmuffel 46 und von einer Backofentür 48 begrenzt ist.

Der Herd 54 umfasst eine Hausgerätevorrichtung mit fünf Verbrauchern 10, 12, 14, 16, 18, und zwar mit einem von einem Display gebildeten Verbraucher 10, einem Bedieneinheit mit mehreren Schaltknöpfen, einem von einer Uhr gebildeten Verbraucher 14, einem von einem Mikroprozessor gebildeten Verbraucher 16, der zur Steuerung des Backofens 40 vorgesehen ist, und einem von einer Restwärmeanzeigeeinheit gebildeten Verbraucher 18. Zudem umfasst die Hausgerätevorrichtung eine Stelleinheit 20, die ebenfalls einen Verbraucher darstellt, und die dazu vorgesehen ist, die Verbraucher 10, 12, 14, 16, 18 und sich selbst in einen Stand-by-Modus zu versetzen, und einen flüchtigen Arbeitsspeicher 22, bei dem nach Abschaltung der Energieversorgung die darin gespeicherten Daten verloren sind, und einen nichtflüchtigen Festwertspeicher 24, bei dem nach Abschaltung der Energieversorgung die darin gespeicherten Daten erhalten bleiben. Die Speicher 22, 24 stellen ebenfalls Verbraucher der Hausgerätevorrichtung dar. Die Stelleinheit 20 wird von einem Mikroprozessor gebildet, der insgesamt zur Hauptsteuerung der Hausgerätevorrichtung und im Speziellen zur Steuerung der Kochmulde 30 vorgesehen ist.

Die Verbraucher 10, 12, 14, 16, 18, die Speicher 22, 24 und die Stelleinheit 20 sind über eine Stromleitung 50 mit mehreren Abzweigungen mit einer zentralen Energieversorgungseinheit 52 verbunden. Ferner sind die Verbraucher 10, 12, 14, 16, 18, die Speicher 22, 24 und die Stelleinheit 20 über eine von einer Busleitung gebildete Datenleitung 26 und über eine Signalleitung 28 untereinander verbunden. Die Signalleitung 28 dient zur Aktivierung und Deaktivierung eines erfindungsgemäßen Energiesparmodus.

Die Stelleinheit 20 ist erfindungsgemäß dazu vorgesehen, unabhängig von einer Energieversorgung über die Energieversorgungseinheit 52, die Verbraucher 10, 12, 14, 16, 18 und insbesondere auch sich selbst in den Energiesparmodus zu versetzen, in dem die Verbraucher 10, 12, 14, 16, 18 und die Stelleinheit 20 gegenüber im Stand-by-Modus einen geringeren Energieverbrauch W aufweisen.

Wird der Herd 54 von einem Bediener abgeschaltet und liegt eine Restwärme vor, versetzt die Stelleinheit 20 bis auf den von der Restwärmeanzeigeeinheit gebildeten Verbraucher 18 die Verbraucher 10, 12, 14, 16 mittels einem ersten Signal über die Signalleitung 28 und sich selbst nach einer von einem Bediener über die Bedieneinheit und über die Stelleinheit 20 einstellbaren ersten Zeitspanne t₁ in den Stand-by-Modus (Figur 2 und 3). Im Stand-by-Modus ist bereits der Energieverbrauch W durch Reduzierung der Beleuchtung der Verbraucher 10, 12, 14 und durch Reduzierung der Taktfrequenz des von dem Mikroprozessor gebildeten Verbrauchers 16 und der Stelleinheit 20 gegenüber einem Betriebsmodus reduziert.

Nach einer von dem Bediener über die Bedieneinheit und über die Stelleinheit 20 einstellbaren, gegenüber der ersten Zeitspanne t₁ größeren zweiten Zeitspanne t₂ versetzt die Stelleinheit 20 bis auf den von der Restwärmeanzeigeeinheit gebildeten Verbraucher 18 die Verbraucher 10, 12, 14, 16 und die Speicher 22, 24 mittels einem zweiten Signal über die Signalleitung 28 und sich selbst in den Energiesparmodus. Im Energiesparmodus ist der Energieverbrauch W gegenüber dem Stand-by-Modus weiter reduziert, und zwar indem die Beleuchtungen der Verbraucher 10, 12, 14 vollständig abgeschaltet, der vom Display gebildete Verbraucher 10 und die Speicher 22, 24 vollständig von der Energieversorgungseinheit 52 abgekoppelt und die internen Rechenprozesse innerhalb des von dem Mikroprozessor gebildeten Verbrauchers 16 und der Stelleinheit 20 sowie deren Taktfrequenz auf ein Minimum reduziert sind. Bevor jedoch der Energiesparmodus aktiviert wird, leitet die Stelleinheit 20 nach Ablauf der zweiten Zeitspanne t₂ bzw. nach einer den Ablauf der zweiten Zeitspanne t₂ kennzeichnenden Energiesparmoduskenngröße einen Übertrag von Daten über die von der Busleitung gebildete Datenleitung 26 von dem flüchtigen Arbeitsspeicher 22 zu dem nichtflüchtigen Festwertspeicher 24 ein. Soll über die Uhr bzw. über den Verbraucher 14 die Uhrzeit ständig angezeigt werden, kann von dem Bediener eine Einstellung vorgenommen werden, dass der Verbraucher 14 stets in seinem Betriebsmodus verbleibt.

Von einer nicht näher dargestellten Sensoreinheit werden Temperaturwerte der Kochstellen 32, 34, 36, 38 sowie des Garraums 42 erfasst. Liegen sämtliche Temperaturwerte unter einem in Grenzen von dem Bediener einstellbaren Schwellwert, beispielsweise zu einem Zeitpunkt t₃, wird der von der Restwärmeanzeigeeinheit gebildete Verbraucher 18 von der Stelleinheit 20 mittels einem Signal über die Signalleitung 28 ebenfalls in den Energiesparmodus versetzt, indem dieser von der Energieversorgungseinheit 52 entkoppelt wird. Liegen nach Ablauf der zweiten Zeitspanne t₂ bereits sämtliche Temperaturwerte unter dem Schwellwert, wird der von der Restwärmeanzeigeeinheit gebildete Verbraucher 18 unmittelbar mit den Verbrauchern 10, 12, 14 und der Stelleinheit 20 in den Energiesparmodus versetzt.

Liegt eine Fehlerkenngröße vor, so dass ein Fehler in dem vom Display gebildeten Verbraucher 10 angezeigt wird, wird dies von der Stelleinheit 20 berücksichtigt und die Aktivierung des Energiesparmodus beim vom Display gebildeten Verbraucher 10 wird unterbunden, so dass der Fehler ständig angezeigt werden kann.

Wird vom Bediener bei aktiviertem Energiesparmodus die Bedieneinheit betätigt, wird von dieser bzw. vom Verbraucher 12 ein Signal über die Signalleitung 28 zur Stelleinheit 20 geleitet. Die Stelleinheit 20 wird dadurch in ihren Betriebsmodus versetzt und versetzt anschließend mittels einem Signal über die Signalleitung 28 die Verbraucher 10, 12, 14, 16, 18 sowie die Speicher 22, 24 in ihre Betriebsmodi.

**Bezugszeichen**

| | | | |
|---|---|---|---|
| 10 | Verbraucher | t₃ | Zeitspanne |
| 12 | Verbraucher | W | Energieverbrauch (Watt) |
| 14 | Verbraucher | | |
| 16 | Verbraucher | | |
| 18 | Verbraucher | | |
| 20 | Stelleinheit | | |
| 22 | Speicher | | |
| 24 | Speicher | | |
| 26 | Datenleitung | | |
| 28 | Signalleitung | | |
| 30 | Kochmulde | | |
| 32 | Kochstelle | | |
| 34 | Kochstelle | | |
| 36 | Kochstelle | | |
| 38 | Kochstelle | | |
| 40 | Backofen | | |
| 42 | Garraum | | |
| 44 | Gehäuse | | |
| 46 | Backofen muffel | | |
| 48 | Backofentür | | |
| 50 | Stromleitung | | |
| 52 | Energieversorgungseinheit | | |
| 54 | Herd | | |
| t | Zeit | | |
| t₁ | Zeitspanne | | |
| t₂ | Zeitspanne | | |

## Patentansprüche

1. Hausgerät, aufweisend eine Hausgerätevorrichtung mit wenigstens einem Verbraucher (10, 16), der ein Display (10) oder einen Mikroprozessor (16) umfasst, der dazu vorgesehen ist, aus einem Betriebsmodus in einen Stand-by-Modus, in dem dessen Energieverbrauch gegenüber dem Betriebsmodus reduziert ist, versetzt zu werden, aufweisend eine wenigstens einen Prozessor umfassende Stelleinheit (20), die dazu vorgesehen ist, zumindest teilweise unabhängig von einer Energieversorgung
- sich selbst und mindestens einen Verbraucher (10, 16) aus dem Betriebsmodus in den Stand-by-Modus zu versetzen,
- wobei die Stelleinheit (20) dazu vorgesehen ist, den Verbraucher (10, 16) und sich selbst aus dem Stand-by-Modus in wenigstens einen Energiesparmodus zu versetzen, in dem sie selbst und der Verbraucher (10, 16) gegenüber dem Stand-by-Modus einen geringeren Energieverbrauch (W) aufweisen,
- wobei die Stelleinheit (20) in dem Energiesparmodus angeschaltet bleibt und
- wobei die Stelleinheit (20) im Stand-by-Modus eine gegenüber dem Betriebsmodus reduzierte Taktfrequenz aufweist und im Energiesparmodus eine gegenüber dem Stand-by-Modus weiter reduzierte Taktfrequenz aufweist,
- wobei im Falle, dass der Verbraucher einen Mikroprozessor (16) umfasst, die Taktfrequenz des wenigstens einen Verbrauchers im Stand-by-Modus reduziert wird,
- wobei im Falle, dass der Verbraucher ein Display (10) umfasst, die Beleuchtung des wenigsten einen Verbrauchers (10) im Stand-by-Modus reduziert wird,
- wobei im Falle, dass der Verbraucher einen Mikroprozessor (16) umfasst, die Taktfrequenz des wenigstens einen Verbrauchers (16) im Energiesparmodus weiter auf ein Minimum reduziert wird,
- wobei im Falle, dass der Verbraucher ein Display (10) umfasst, die Leistung des wenigstens einen Verbrauchers (10) im Energiesparmodus weiter reduziert wird oder der Verbraucher (10) abgeschaltet wird.

2. Hausgerät nach einem der vorhergehenden Ansprüche, **dadurch gekennzeichnet, dass** die Stelleinheit (20) dazu vorgesehen ist, wenigstens einen Verbraucher (18) abweichend von wenigstens einem anderen Verbraucher (10, 12, 14, 16) in den Energiesparmodus zu versetzen.

3. Hausgerät nach einem der vorhergehenden Ansprüche, **dadurch gekennzeichnet, dass** die Stelleinheit (20) zur Berücksichtigung wenigstens einer Fehlerkenngröße vorgesehen ist, so dass dann, wenn eine Fehlerkenngröße vorliegt, ein oder mehrere Verbraucher nicht in den Energiesparmodus versetzt werden.

4. Hausgerät nach Anspruch 3, **dadurch gekennzeichnet, dass** die Stelleinheit (20) zur Berücksichtigung wenigstens einer Fehlerkenngröße so vorgesehen ist, dass dann, wenn ein Fehler in einem von einem Display gebildeten Verbraucher (10) angezeigt wird, die Aktivierung des Energiesparmodus beim vom Display gebildeten Verbraucher (10) unterbunden wird, so dass der Fehler ständig anzeigbar ist.

5. Hausgerät nach einem der vorhergehenden Ansprüche, **dadurch gekennzeichnet dass** das Hausgerät einen flüchtigen Arbeitsspeicher (22), bei dem nach Abschaltung der Energieversorgung die darin gespeicherten Daten verloren sind, und einen nichtflüchtigen Festwertspeicher (24) aufweist und die Stelleinheit (20) dazu vorgesehen ist, die Speicher (22, 24) im Energiesparmodus vollständig von einer Energieversorgungseinheit (52) abzukoppeln, aber vor Aktivierung des Energiesparmodus zumindest einen Übertrag von Daten von dem flüchtigen Speicher (22) in den Festwertspeicher (24) einzuleiten.

6. Hausgerät nach einem der vorhergehenden Ansprüche, **dadurch gekennzeichnet, dass** eine erste Zeitspanne (t₁), nach der sich die Stelleinheit 20 selbst und mindestens einen Verbraucher (10, 12, 14, 16) in den Stand-by-Modus versetzt, und eine zweite, gegenüber der ersten Zeitspanne (ti) größeren zweiten Zeitspanne (t₂), nach der sich die Stelleinheit (20) selbst und mindestens einen Verbraucher (10, 12, 14, 16) in den Energiesparmodus versetzt, von einem Bediener einstellbar ist.

7. Hausgerät nach einem der vorhergehenden Ansprüche, **dadurch gekennzeichnet, dass** der Verbraucher (10, 12, 14, 16, 18) neben wenigstens einer Datenleitung (26) mit einer Signalleitung (28) zumindest zur Aktivierung und/oder Deaktivierung des Energiesparmodus verbunden ist.

8. Hausgerät nach einem der vorhergehenden Ansprüche, **gekennzeichnet durch** eine Stelleinheit (20), mittels der wenigstens eine Kenngröße des Energiesparmodus einstellbar ist.

9. Hausgerät nach einem der vorhergehenden Ansprüche, **dadurch gekennzeichnet, dass** das Hausgerät ein Gargerät, insbesondere ein Herd ist.

10. Verfahren zum Betrieb eines Hausgerätes nach einem der vorhergehenden Ansprüche, bei dem
- die Stelleinheit (20) sich selbst und mindestens einen Verbraucher (10, 12, 14, 16, 18) nach einer ersten Zeitspanne (t₁) aus dem Betriebsmodus in den Stand-by-Modus versetzt und
- die Stelleinheit (20) sich selbst und mindestens einen Verbraucher (10, 12, 14, 16, 18) nach einer zweiten Zeitspanne (t₂), die größer ist als die erste Zeitspanne (t₁), aus dem Stand-by-Modus in den Energiesparmodus versetzt wobei eine Taktfrequenz der Stelleinheit (20) beim Übergang von dem Betriebsmodus in den Stand-by-Modus verringert wird und beim Übergang von dem Stand-by-Modus in den Energiesparmodus weiter verringert wird.

## Claims

1. Household appliance, having a household appliance device with at least one load (10, 16) which comprises a display (10) or a microprocessor (16), which is provided to be transferred from an operating mode into a standby mode, in which its energy consumption is reduced compared with the operating mode, having an actuator (20) which comprises at least one processor and which is provided, at least partially independently of a power supply
- to transfer itself and at least one load (10, 16) from the operating mode into the standby mode,
- wherein the actuator (20) is provided to transfer the load (10, 16) and itself from the standby mode into at least one energy saving mode, in which itself and the load (10, 16) have a lower energy consumption (W) compared with the standby mode,
- wherein in the energy saving mode the actuator (20) remains connected and
- wherein in the standby mode the actuator (20) has a clock rate which is reduced compared with the operating mode and in the energy saving mode has a further reduced clock rate compared with the standby mode,
- wherein in the event that the load comprises a microprocessor (16), the clock rate of the at least one load is reduced in standby mode,
- wherein in the event that the load comprises a display (10), the illumination of the at least one load (10) is reduced in the standby mode,
- wherein in the event that the load comprises a microprocessor (16), the clock frequency of the at least one load (16) in the energy saving mode is reduced further to a minimum,
- wherein in the event that the load comprises a display (10), the power of the at least one load (10) in the energy saving mode is further reduced or the load (10) is disconnected.

2. Household appliance according to one of the preceding claims, **characterised in that** the actuator (20) is provided to transfer at least one load (18), which is different to at least one other load (10, 12, 14, 16), into the energy saving mode.

3. Household appliance according to one of the preceding claims, **characterised in that** the actuator (20) is provided to take at least one error characteristic into account so that when an error characteristic is present, one or more loads are not transferred into the energy saving mode.

4. Household appliance according to claim 3, **characterised in that** the actuator (20) is provided to take at least one error characteristic into account so that when an error in a load (10) formed by a display is indicated, the activation of the energy saving mode is prevented in the case of the load (10) formed by the display so that the error can be indicated constantly.

5. Household appliance according to one of the preceding claims, **characterised in that** the household appliance has a volatile main memory (22), in which after disconnecting the power supply the data stored therein is lost, and a non-volatile read-only memory (24), and the actuator (20) is provided to decouple the memory (22, 24) in the energy saving mode completely from a power supply unit (52), but before activating the energy saving mode to introduce at least one transmission of data from the volatile memory (22) into the read-only memory (24).

6. Household appliance according to one of the preceding claims, **characterised in that** a first time span (t₁), after which the actuator 20 itself and at least one load (10, 12, 14, 16) transfers into the standby mode, and a second time span (t₂), which is larger compared with the first time span (t₁), after which the actuator (20) itself and at least one load (10, 12, 14, 16) transfers into the energy saving mode, can be set by an operator.

7. Household appliance according to one of the preceding claims, **characterised in that** the load (10, 12, 14, 16, 18), in addition to at least one data line (26), is connected to a signal line (28) at least to activate and/or deactivate the energy saving mode.

8. Household appliance according to one of the preceding claims, **characterised by** an actuating unit (20), by means of which the at least one characteristic of the energy saving mode can be set.

9. Household appliance according to one of the preceding claims, **characterised in that** the household appliance is a cooking appliance, in particular a cooker.

10. Method for operating a household appliance according to one of the preceding claims, in which
- after a first time span (ti) the actuator (20) itself and at least one load (10, 12, 14, 16, 18) transfers from the operating mode into the standby mode and
- after a second time span (t₂) which is greater than the first time span (t₁), the actuator (20) itself and at least one load (10, 12, 14, 16, 18) transfers from the standby mode into the energy saving mode, wherein a clock rate of the actuator (20) is reduced when upon transition from the operating mode into the standby mode, and is further reduced upon transition from the standby mode into the energy saving mode.

## Revendications

1. Appareil électroménager, présentant un dispositif d'appareil électroménager comportant au moins un consommateur (10, 16) qui comprend un écran (10) ou un microprocesseur (166) qui est prévu pour passer d'un mode fonctionnement à un mode veille dans lequel sa consommation d'énergie est réduite par rapport au mode fonctionnement, présentant une unité de réglage (20) comprenant au moins un processeur, laquelle est prévue pour passer elle-même au moins en partie indépendamment d'une alimentation en énergie
- et faire passer au moins un consommateur (10, 16) du mode fonctionnement au mode veille,
- dans lequel l'unité de réglage (20) est prévue pour faire passer le consommateur (10, 16) et passer elle-même du mode veille à au moins un mode d'économie d'énergie, dans lequel elle-même et le consommateur (10, 16) présentent par rapport au mode veille une consommation d'énergie (W) plus basse,
- dans lequel l'unité de réglage (20) reste allumée dans le mode d'économie d'énergie et
- dans lequel l'unité de réglage (20) présente dans le mode veille une fréquence d'horloge réduite par rapport au mode fonctionnement et présente dans le mode d'économie d'énergie une fréquence d'horloge encore réduite par rapport au mode veille,
- dans lequel, dans le cas où le consommateur comprend un microprocesseur (16), la fréquence d'horloge de l'au moins un consommateur est réduite dans le mode veille,
- dans lequel, dans le cas où le consommateur comprend un écran (10), l'éclairage de l'au moins un consommateur (10) est réduit dans le mode veille,
- dans lequel, dans le cas où le consommateur comprend un microprocesseur (16), la fréquence d'horloge de l'au moins un consommateur (16) est encore réduite à un minimum dans le mode d'économie d'énergie,
- dans lequel, dans le cas où le consommateur comprend un écran (10), la puissance de l'au moins un consommateur (10) dans le mode d'économie d'énergie est encore réduite ou le consommateur (10) est éteint.

2. Appareil électroménager selon l'une des revendications précédentes, **caractérisé en ce que** l'unité de réglage (20) est prévue pour faire passer au moins un consommateur (18) différent d'au moins un autre consommateur (10, 12, 14, 16) dans le mode d'économie d'énergie.

3. Appareil électroménager selon l'une des revendications précédentes, **caractérisé en ce que** l'unité de réglage (20) est prévue pour la prise en compte d'au moins une valeur caractéristique d'erreur, de sorte que dès lors qu'une valeur caractéristique d'erreur est présente, un ou plusieurs consommateurs ne peuvent pas passer dans le mode d'économie d'énergie.

4. Appareil électroménager selon la revendication 3, **caractérisé en ce que** l'unité de réglage (20) est prévue pour la prise en compte d'au moins une valeur caractéristique d'erreur, de sorte que dès lors qu'une erreur est affichée dans un consommateur (10) formé par l'écran l'activation du mode d'économie d'énergie est arrêtée lorsque le consommateur (10) est formé par l'écran, de sorte que l'erreur peut être affichée de manière continue.

5. Appareil électroménager selon l'une des revendications précédentes, **caractérisé en ce que** l'appareil électroménager présente une mémoire vive volatile (22) dans laquelle après l'extinction de l'alimentation en énergie les données qui y sont mémorisées sont perdues, et une mémoire morte non volatile (24) et l'unité de réglage (20) est prévue pour découpler les mémoires (22, 24) complètement d'une unité d'alimentation en énergie (52) dans le mode d'économie d'énergie, mais pour initier avant l'activation du mode d'économie d'énergie au moins un transfert de données de la mémoire volatile (22) à la mémoire morte (24).

6. Appareil électroménager selon l'une des revendications précédentes, **caractérisé en ce qu'**un premier intervalle de temps (t₁), après lequel l'unité de réglage (20) elle-même et au moins un consommateur (10, 12, 14, 16) passent dans le mode veille, et un second intervalle de temps (t₂) plus grand par rapport au premier intervalle de temps (t₁), après lequel l'unité de réglage (20) elle-même et au moins un consommateur (10, 12, 14, 16) passent dans le mode d'économie d'énergie peuvent être réglés par un utilisateur.

7. Appareil électroménager selon l'une des revendications précédentes, **caractérisé en ce que** le consommateur (10, 12, 14, 16, 18) en plus d'au moins un câble de données (26) est relié à un câble de signal (28) au moins pour l'activation et/ou la désactivation du mode d'économie d'énergie.

8. Appareil électroménager selon l'une des revendications précédentes, **caractérisé par** une unité de réglage (20) au moyen de laquelle au moins une valeur caractéristique du mode d'économie d'énergie peut être réglée.

9. Appareil électroménager selon l'une des revendications précédentes, **caractérisé en ce que** l'appareil électroménager est un appareil de cuisson, en particulier une cuisinière.

10. Procédé destiné au fonctionnement d'un appareil électroménager selon l'une des revendications précédentes, dans lequel
- l'unité de réglage (20) passe elle-même et fait passer au moins un consommateur (10, 12, 14, 16, 18) après un premier intervalle de temps (t₁) du mode fonctionnement au mode veille, et
- l'unité de réglage (20) passe elle-même et fait passer au moins un consommateur (10, 12, 14, 16, 18) après un second intervalle de temps (t₂) qui est plus grand que le premier intervalle de temps (t₁) du mode veille au mode d'économie d'énergie, dans lequel une fréquence d'horloge de l'unité de réglage (20) est diminuée au moment du passage du mode fonctionnement au mode veille et est encore diminuée au moment du passage du mode veille au mode d'économie d'énergie.
